# EUROPÄISCHE PATENTSCHRIFT

(11) **EP 3 618 964 B1**
(45) Veröffentlichungstag und Bekanntmachung des Hinweises auf die Patenterteilung: **05.08.2020**
(21) Anmeldenummer: 17735401.6
(22) Anmeldetag: 13.06.2017
(51) Int. Cl.: B02C 15/00, B02C 15/04

(54) **VERTIKALWÄLZMÜHLE**
VERTICAL ROLLER MILL
BROYEUR À ROULEAUX VERTICAL

(43) Veröffentlichungstag der Anmeldung: 11.03.2020
(73) Patentinhaber: Loesche GmbH, 40549 Düsseldorf (DE)
(72) Erfinder: LANGEL, Jörg, 40549 Düsseldorf (DE); OTTO, Paul, 40549 Düsseldorf (DE); ERWERTH, Paul, 40549 Düsseldorf (DE); BÄTZ, André, 40549 Düsseldorf (DE)
(74) Vertreter: Wunderlich & Heim Patentanwälte Partnerschaftsgesellschaft mbB
(86) Internationale Anmeldenummer: PCT/EP2017/064410
(87) Internationale Veröffentlichungsnummer: WO 2018/228675

(56) Entgegenhaltungen:
- EP-A1- 0 858 839
- GB-A- 2 187 657
- JP-A- 2016 117 042
- US-A- 4 489 895

## Beschreibung

Die Erfindung betrifft eine Vertikalwälzmühle mit einer rotierbaren Mahlschüssel, auf welcher im Betrieb ein Mahlbett aus Mahlgut ausgebildet ist und welche mindestens zwei stationäre, drehbare Mahlwalzen aufweist, die im Betrieb auf dem Mahlbett abrollen. Das Mahlgut wird durch Rotation der Mahlschüssel um deren Mittelpunkt den Mahlwalzen zugeführt.

Bei gattungsgemäßen Vertikalwalzenmühlen wird das zu zerkleinernde Mahlgut der Mahlschüssel meist zentral aufgegeben. Durch Rotation der Mahlschüssel wird das aufgegebene Mahlgut mittels Fliehkraft von der Mahlschüsselmitte in Richtung Rand der Mahlschüssel transportiert und in Umdrehungsrichtung beschleunigt. Das Mahlgut wird durch die Umfangsgeschwindigkeit, das heißt die Drehgeschwindigkeit der Mahlschüssel, beschleunigt. Da dies jedoch nur durch Reibung an der Oberfläche passiert, erreicht das Mahlgut auf keinem Radius der Mahlschüssel die exakte Umfangsgeschwindigkeit beziehungsweise die Tangentialgeschwindigkeit der Mahlschüssel.

Grundsätzlich sind bei gängigen Vertikalwälzmühlen drei wesentliche Mahlgutströme vorhanden. Hierbei handelt es sich um einen Mahlgutstrom aus frischem Aufgabegut, einen Mahlgutstrom aus zurückgewiesenen Sichtergrießen und einen Mahlgutstrom aus dem inneren Umlauf.

Beim frischen Mahlgut handelt es sich um in den Mahlprozess frisch hinzugeführtes Mahlgut. Sichtergrieße sind das Material, welches bei Wälzmühlen, beispielsweise mit integrierten Sichter, vom Sichter zurückgewiesen wird. Diese beiden Mahlgutströme können relativ gezielt auf das Zentrum der Mahlschüssel abgegeben werden, so dass idealerweise durch die Rotation der Mahlschüssel von einer gleichmäßigen Verteilung auf der Mahlschüssel ausgegangen werden kann. Da jedoch gerade bei den Sichter-grießen als auch bei der Aufgabe von frischem Mahlgut nicht immer ein konstanter Materialstrom vorhanden ist, kommt es vor, dass sich über die gesamte Fläche der Mahlschüssel kein zwingend gleichmäßiges Mahlbett ausbildet.

Zusätzlich ist der dritte auftretende Mahlgutstrom, der durch den inneren Umlauf eintritt, zu berücksichtigen. Beim inneren Umlauf handelt es sich insbesondere bei Vertikalwälzmühlen, die im Umluftmodus betrieben werden, um Material, welches über den Mahlteller hinausgefallen ist und durch den vorherrschenden Luftstrom in Richtung des Sichters hochgerissen, jedoch nicht komplett zum Sichter gefördert wird, sondern bereits vorher zurück auf die Mahlschüssel fällt. Ebenfalls fällt hierrunter auch direkt durch den Umluftstrom beziehungsweise durch in ihm vorhandene Turbulenzen vom Mahlteller weggetragenes und erneut abgelagertes Mahlgut.

Da im Inneren der Vertikalwälzmühle verschiedene Einrichtungen, wie beispielsweise die Mahlwalzen, vorhanden sind, sind hierbei unterschiedliche Luftströmungen und Turbulenzen vorhanden, so dass keinesfalls von einer gleichmäßigen Aufgabe auf die Mahlschüssel ausgegangen werden kann.

Dies alles hat zur Folge, dass sich auf der Mahlschüssel selbst kein einheitliches, gleichmäßiges Mahlbett ausbildet. Dies bedeutet, dass insbesondere die Mahlbetthöhe an unterschiedlichen Stellen der Mahlschüssel zu unterschiedlichen Zeiten deutlich unterschiedlich sein kann. Zusätzlich ist zu berücksichtigen, dass, wenn die Mahlschüssel mit einem erhöhten Mahlschüsselrand versehen ist, sich hier absichtlich das Mahlgut etwas staut und so eine Ab- oder Aufböschung entsteht, an der die Mahlbetthöhe höher ist.

All dies führt dazu, dass den Mahlwalzen kein gleichmäßiger Mahlgutstrom mit einem gleichmäßigen Mahlbett zugeführt wird, sondern dass die Walzen an die unterschiedlichen Mahlbetthöhen durch eine Hydraulikdämpfung fortwährend angepasst werden müssen.

Grundsätzlich ergeben sich hierbei drei Problemfelder:
Durch die ungleichmäßige Zuführung von Mahlgut über die gesamte Breite der Mahlwalzen findet ein ungleichmäßiger Verschleiß der Mahlwalzen statt. Dies ist insbesondere dann der Fall, wenn ein Staurand vorgesehen ist, an dem mehr Material vorhanden ist.

Ein weiteres Problem ist, dass die Flächenpressung über die Breite der Mahlwalzen bei einem ungleichen Mahlbett unterschiedlich ist, so dass keine gleichmäßige und optimale Zerkleinerung stattfindet.

Zusätzlich besteht das Problem, dass durch die Unregelmäßigkeiten im Mahlbett Vibrationen beim Betrieb der Mühle entstehen, die ab einer gewissen Stärke nicht mehr von den hydraulischen Federn abgefangen werden können, so dass eine maximale Betriebsgeschwindigkeit, also die maximale Rotationsgeschwindigkeit der Mahlschüsseln, minimiert ist.

Um Teile dieser Probleme zu lösen, sind verschiedene Ansätze bekannt.

Eine Möglichkeit wird beispielsweise in der WO 2011/044966 A1 beschrieben. Hierbei sind vor den eigentlichen Mahlwalzen zusätzliche Präparationswalzen vorgesehen, welche eine Vorverdichtung des Mahlguts auf der Mahlschüssel bewirken. So soll erreicht werden, dass ein Teil der durch die lose Aufschüttung im Mahlbett vorhandenen Luft bereits aus dem Mahlbett entfernt wird und zusätzlich eine gleichmäßigere Höhe des Mahlbettes beim Eintritt in den Mahlspalt zwischen der eigentlichen Mahlwalze und der Mahlschüssel vorhanden ist.

Eine andere Möglichkeit zum Einstellen der Mahlbetthöhe ist aus der WO 2004/012693 A1 bekannt. Hierbei sind im Bereich vor den Mahlwalzen Schieber vorgesehen, über die die Mahlbetthöhe eingestellt werden kann. Die Schieber werden in unterschiedlichen Höhen über das Mahlbett beziehungsweise in das Mahlbett eingefahren und stauen das Material vor ihnen auf. So soll vor den Walzen ein Mahlbett mit einer gewünschten Höhe beziehungsweise Höhenverteilung einstellbar sein. Die US4489895A zeigt gemäß dem Oberbegriff von Anspruch 1 eine Vertikalwälzmühle mit einem Kratzer vor jeder Walze in Rotationsrichtung.

Der Erfindung liegt daher die **Aufgabe** zugrunde, eine Vertikalwälzmühle zu schaffen, die eine hohe Laufruhe hat.

Diese Aufgabe wird erfindungsgemäß durch eine Vertikalwälzmühle mit den Merkmalen des Anspruchs 1 gelöst.

Vorteilhafte Ausführungsformen der Erfindung sind in den Unteransprüchen und in der Beschreibung sowie in den Figuren und deren Erläuterungen angegeben.

Bei der erfindungsgemäßen Vertikalwälzmühle ist vorgesehen, dass je eine Einrichtung zum Mahlgutabschälen vor jeder Mahlwalze in Rotationsrichtung der Mahlschüssel angeordnet ist. Jede dieser Einrichtungen zum Mahlgutabschälen ist derart ausgebildet, dass ein Teil des sich auf der Mahlschüssel befindlichen Mahlgutes vor der jeweiligen Mahlwalze von der Mahlschüssel entfernt werden kann.

Ein Grundgedanke der Erfindung liegt in der Erkenntnis, dass, obwohl Mahlgut aktiv von der Mahlschüssel entfernt wird und so nicht den Walzen zur weiteren Vermahlung zugeführt wird, insgesamt eine effizientere Mahlung beziehungsweise Zerkleinerung mit geringerem Energieaufwand beziehungsweise einem höheren Durchsatz erreicht werden kann.

Dies wird entsprechend der Erfindung dadurch erreicht, dass durch die Einrichtung zum Mahlgutabschälen aktiv Mahlgut von der Mahlschüssel entfernt wird. Hierdurch wird ermöglicht, dass, im Gegensatz zum Stand der Technik, das Mahlgut nicht in irgendeiner Weise auf der Mahlschüssel aufgestaut wird oder durch Kompression unterschiedlich verdichtet wird. Dies hat zur Folge, dass der Mahlwalze ein sehr gleichmäßiger Mahlgutstrom zur Verfügung gestellt werden kann. Unter gleichmäßig im Sinne der Erfindung kann insbesondere sowohl eine gleichmäßige Mahlguthöhe als auch eine ähnliche Kompression, das heißt Dichte des Mahlgutes auf dem Mahlbett verstanden werden. Eine ähnliche Dichte wird insbesondere durch eine gleiche oder ähnliche Vorkompression erreicht.

Durch diese Gleichmäßigkeit kann das gesamte System der Vertikalwälzmühle mit einem höheren Durchsatz betrieben werden. Diese bedeutet insbesondere, dass die die der Mahlschüssel im Vergleich zu einer Vertikalwälzmühle ohne Einrichtungen zum Mahlgutabschälen mit einer höheren Umdrehungsgeschwindigkeit betrieben werden kann. So können sich die Walzen schneller drehen und pro Zeiteinheit mehr Mahlgut zerkleinern. Hierdurch wird der im ersten Moment vorhandene Widerspruch aufgelöst, dass durch das aktive Abtragen von Mahlgut von der Mahlschüssel ein höherer Durchsatz und eine höhere Effizienz erreicht werden kann. Außerdem wird durch die Verhinderung oder Verminderung von Vibrationen die dadurch bestehende Durchsatz- und Leistungsbegrenzung aufgehoben beziehungsweise zu höheren Werten hin verschoben.

Grundsätzlich kann die Einrichtung zum Mahlgutabschälen beliebig ausgeführt sein. Bevorzugt ist es, wenn jedoch die Einrichtung zum Mahlgutabschälen eine Grundplatte und ein auf der Grundplatte angeordnetes Abschälmittel aufweist. Vorteilhafterweise sind die Grundplatte und/oder das Abschälmittel aus Keramik oder Hartmetall hergestellt beziehungsweise weisen dieses/diese Materialen an besonders exponierten Stellen auf, um den Verschleiß, der sich durch das abgeschälte Mahlgut beziehungsweise das unter der Grundplatte hindurchgeführte Mahlgut ergibt, zu reduzieren.

Eine zweiteilige Ausführung hat den Vorteil, dass auch nur das Abschälmittel, das einen erhöhten Verschleiß im Vergleich zur Grundplatte aufweist, einzeln ausgetauscht werden kann. Auch bietet das Vorsehen des Abschälmittels auf einer Grundplatte den Vorteil, dass zusätzlich zum Abschälen ein weiteres Glätten des Mahlbettes erreicht werden kann. Ebenfalls ist es möglich, die Einrichtung zum Mahlgutabschälen einstückig, das heißt mit einer integrierten Grundplatte beziehungsweise integrierten Abschälmitteln auszuführen.

Ein effizientes Abführen oder Ableiten des Mahlgutes von der Mahlschüssel kann insbesondere dann erreicht werden, wenn die Einrichtung zum Mahlgutabschälen an ihrer der Mahlwalze abgewandten Seite eine konkave Form aufweist. Hierbei kann das Abschälmittel insbesondere eine pflugähnliche Form besitzen. Es hat sich herausgestellt, dass durch eine derartige Form das Mahlgut effizient abgeführt werden kann, anders ausgedrückt, sogar abgeschnitten werden kann, und der abgetragene Mahlgutstrom gut von der Mahlschüssel entfernt werden kann. Auch bietet die Form einen, im Vergleich zu anderen Formen, relativ geringen Verschleiß, der durch die Formgebung gegeben ist.

Vorteilhafterweise ist die Einrichtung zum Mahlgutschälen derart ausgebildet, dass das zu entfernende Mahlgut nach außerhalb der Mahlschüssel über einen Mahlschüsselrand befördert wird. Das derart von der Mahlschüssel entfernte Mahlgut kann dann entweder mit einem Umluftstrom beim Betrieb der Mühle im Umluftmodus in Richtung Sichter getragen werden, über den inneren oder einen externen Mahlkreislauf dem sogenannten Reject auf die Mahlschüssel zurückgeführt werden oder als Grieße vom Sichter abgewiesen und so zurück auf die Mahlschüssel geführt werden.

Wird die Mühle ohne Umluftmodus betrieben, ist auch eine pneumatische Förderung zurück auf die Mahlschüssel, beispielsweise zusammen mit Aufgabegut oder auch separat hiervon möglich. Das Abstreifen des überschüssigen Mahlgutes von der Mahlschüssel nach außerhalb der Mahlschüssel hat sich auch als energieeffizienteste Methode zum Entfernen des überschüssigen Mahlgutes herausgestellt.

Vorteilhaft ist es, wenn die Einrichtung zum Mahlgutabschälen derart ausgebildet ist, dass durch Entfernen des Mahlgutes ein Mahlbett mit einer gleichmäßigen Höhe und/oder gleichmäßigen Dichte beziehungsweise Schüttungsdichte vor der Mahlwalze ausgebildet wird. Durch ein gleichmäßiges Mahlbett mit einer möglichst konstanten Höhe, welches den Mahlwalzen zugeführt wird, haben diese einen ruhigeren Lauf, so dass Vibrationen in der Mühle verringert werden können. Die Art des gleichmäßigen Mahlbetts ist abhängig von der exakten Form der Mahlschüssel und der Mahlwalzen zu sehen. Werden beispielsweise konische Mahlwalzen mit einer in diesem Bereich geraden beziehungsweise ebenen Mahlschüssel verwendet, so sollte das Mahlbett idealerweise ebenfalls parallel zur Mahlschüsseloberfläche ausgebildet sein. Anders sieht es aus, wenn balligförmige Mahlwalzen eingesetzt werden, bei denen oft auf der Mahlschüssel entsprechende Mahlbahnen ausgebildet sind.

Wesentlich für die Erfindung ist hierbei, dass das Mahlbett eine konstante beziehungsweise eine im Wesentlichen konstante oder gleichmäßige Höhe aufweist. Diesbezüglich kann das Merkmal derart verstanden werden, dass den Mahlwalzen das Mahlgut mit einer für sie und für ihre Kontur optimalen Höhe und/oder Dichte zugeführt wird. Dies muss nicht zwingend gleichmäßig über die gesamte Länge beziehungsweise Breite der Mahlwalze sein. Im Sinne der Erfindung sind die beiden bei Wälzmühlen verwendeten Begriffe Mahlteller und Mahlschüssel als Äquivalente anzusehen.

Die Höhe des Mahlbettes nach der Einrichtung zum Mahlbettabschälen kann beliebig sein. Vorteilhaft ist es, wenn diese in Rotationsrichtung der Mahlschüssel gesehen vor der Mahlwalze größer als der Mahlspalt zwischen der Mahlwalze und der Mahlschüssel ist. Anders ausgedrückt wird so hierfür gesorgt, dass ausreichend Material vorhanden ist, um durch die Walze im Mahlspalt zerkleinert zu werden. Diese Zerkleinerung findet durch ein Auf- oder Einbringen von Druck der Walze in Richtung der Mahlschüssel statt. Würde die Mahlbetthöhe vor der Mahlwalze lediglich die Höhe des Mahlspaltes betragen, so würde nicht ausreichend Mahlgut vermahlen werden. Wesentlich ist hierbei der Unterschied zwischen der Schüttdichte vor dem Einzug in den Mahlspalt und der maximalen Kompressionsdichte im Mahlspalt, wobei sich die Mahlbetthöhe vor Walze und im Spalt proportional zu den jeweiligen Dichten verhalten.

In diesem Zusammenhang ist es vorteilhaft, wenn die Einrichtung zum Mahlgutabschälen höhenverstellbar ausgebildet ist. Hierdurch kann die Höhe der Einrichtung über der Mahlschüssel eingestellt werden, womit auch die Höhe des Mahlbettes variiert werden kann. Je nach zu mahlendem Mahlgut und der exakten Auslegung der Mühle kann somit die Höhe, mit der das Mahlgut der Mahlwalze zugeführt wird variiert werden, wodurch eine Optimierung auf den jeweiligen Prozess durchgeführt werden kann.

Die Einrichtung zum Mahlgutabschälen kann sich über einen Teil der Breite oder auch über die gesamte Breite der Mahlwalzen erstrecken. Abhängig von dem zu zerkleinernden Mahlgut sowie der Form der Mahlwalzen kann es vorteilhaft sein, dass sich die Einrichtung zum Mahlgutabschälen nicht über die gesamte Breite der Mahlwalze erstreckt und so auch ein Teil eines nicht geglätteten Mahlbettes der Mahlwalze zugeführt wird. Zusätzlich verringert sich somit der Aufwand und die Kraft, welche auf die Einrichtung zum Mahlgutabschälen einwirkt, wodurch diese weniger stabil ausgeführt werden muss und auch einen geringeren Verschleiß hat. Auch ergibt sich somit der Vorteil, dass im nicht durch die Einrichtung zum Mahlgutabschälen abgedeckten Bereich der Mahlwalzen Mahlgutpartikel eingezogen und zerkleinert werden können, welche einen größeren Durchmesser haben als der Abstand zwischen der Einrichtung zum Mahlgutabschälen und der Mahlschüssel.

In einer vorteilhaften Ausführung weist die Mahlschüssel einen Staurand auf, der zum Anstauen des vom Mahlschüsselzentrums zum Rand der Mahlschüssel durch Rotation dieser transportierten Mahlgutes dient. Hierbei ist es bevorzugt, wenn die Einrichtung zum Mahlgutabschälen sich vom Staurand der Mahlschüssel in Richtung des Zentrums der Mahlschüssel entlang der Breite der Mahlwalzen erstreckt.

Durch den Staurand bildet sich oft eine Böschung aus Mahlgut an diesem aus, die deutlich höher als das restliche Mahlbett ist. Mittels der Einrichtung zum Mahlgutabschälen kann diese Böschung abgetragen werden, indem sie von der Mahlschüssel entfernt wird. Gerade diese Böschung, da sie eine deutlich höhere Höhe als das restliche Mahlbett hat, kann zu einem ungleichen Verschleiß an den Mahlwalzen führen. Dadurch, dass die Einrichtung zum Mahlgutabschälen die Böschung abträgt, wird der Verschleiß der Mahlwalzen deutlich gleichmäßiger über die gesamte Breite der Mahlwalzen. Die Böschung muss hinsichtlich ihrer Erscheinungsform in einen vertikalen Schnitt beim Einzug in den Walzenspalt von einem gedachten Dreieck in ein gedachtes Rechteck umgeformt werden. Die dadurch verbrauchte Energie kann durch den Einsatz des Pfluges wesentlich verringert werden, wie Experimente gezeigt haben.

Die Einrichtung zum Mahlgutabschälen kann schräg in Bezug auf die Rotationsrichtung der Mahlschüssel angeordnet sein. Hierbei hat sie bevorzugt auf der der Mahlwalze abgewandten Seite einen größeren Abstand zur Mahlschüsseloberfläche als auf der der Mahlwalze zugewandten Seite. Anders ausgedrückt, liegt die Einrichtung zum Mahlgutabschälen, insbesondere deren Grundplatte, schräg auf dem Mahlbett auf, so dass eine Vorverdichtung durchgeführt werden kann. Die Vorverdichtung dient im Wesentlichen dazu, Luft, welche sich im Mahlbett befindet, aus diesem zu entfernen, so dass der Mahlwalze bereits ein vorkomprimiertes Mahlbett angeboten werden kann, wodurch Schwingungen und Vibrationen, die an der Mahlwalze entstehen und durch ihre Federung abgefangen müssen, reduziert sind. Hierdurch wird ein ruhigerer Lauf der Mühle erreicht, wodurch wiederum eine erhöhte Rotationsgeschwindigkeit der Mahlschüssel ermöglicht wird und die Effizienz und der Durchsatz gesteigert werden kann.

Vorteilhaft ist es, wenn die Einrichtung zum Mahlgutabschälen bis an den Mahlspalt reicht und sich sogar innerhalb der Fläche der senkrechten Projektion der Mahlwalze erstreckt. Dies kann insbesondere durch eine sich bis an den Mahlspalt beziehungsweise bis kurz davor erstreckende Grundplatte erreicht werden. Dadurch, dass sich die Einrichtung zum Mahlgutabschälen beziehungsweise deren Grundplatte bis kurz vor den Mahlspalt erstreckt, kann erreicht werden, dass mit einer relativ hohen Sicherheit ein gleichmäßiges Mahlbett dem Mahlspalt und damit der Mahlwalze zugeführt wird. Würde, wie beispielsweise beim Einsatz mit Präparationswalzen das Mahlbett im Vergleich zu dieser Ausführung relativ weit vor den Mahlwalzen vorkomprimiert werden, so würden sich auf dem Transportweg von der Vorkomprimierung zu den eigentlichen Mahlwalzen wiederum Störungen im Mahlbett ergeben, die einen unruhigeren Lauf mit sich bringen. Diesbezüglich ist es vorteilhaft, wenn die Einrichtung zum Mahlgutabschälen sich weit innerhalb der Fläche der senkrechten Projektion der Mahlwalzen auf die Mahlschüssel erstreckt, um einen möglichst geringen Abstand zwischen Mahlspalt und der Einrichtung zum Mahlgutabschälen zu erreichen.

Eine bessere Entlüftung des Mahlgutes kann auch dadurch erreicht werden, dass an der Unterseite der Einrichtung zum Mahlgutabschälen, insbesondere an der Grundplatte, in das Mahlbett hineinreichende Finnen vorgesehen sind, welche sich im Wesentlichen in Rotationsrichtung der Mahlschüssel erstrecken. Diese Finnen oder Vorsprünge bilden Kerben in dem Mahlbett aus, welches idealerweise auch so der Mahlwalze zugeführt wird. Hierdurch wird der im Mahlspalt durch den Druck der Mahlwalze auf die Mahlschüssel aus dem Mahlgut entweichenden Luft ein Weg angeboten, aus dem sie aus dem Mahlgut austreten kann. Dies wiederum führt, da es zu keiner plötzlichen Entlüftung des Mahlbettes mehr kommt sondern zu einem kontinuierlichen Entweichen, zu einem ruhigeren Lauf der Vertikalwälzmühle, wodurch diese wiederum mit einer höheren Geschwindigkeit und damit einem höheren Durchsatz betrieben werden kann.

Es ist bekannt, um Vibrationen innerhalb einer Wälzmühle entgegenzuwirken, eine sogenannte Wassereindüsung vorzusehen. Herkömmlicherweise wird hierzu vor den Mahlwalzen Wasser auf das Mahlgebett gesprüht, um die Dichte und die innere Reibung des Mahlgutes zu erhöhen, was wiederum einen ruhigeren Lauf mit sich bringt. Vorteilhafterweise können in diesem Zusammenhang an der Unterseite der Einrichtung zum Mahlgutabschälen, insbesondere an der Grundplatte, Düsen zum Einleiten von Fluiden in das Mahlbett vorgesehen sein. Grundsätzlich wird eine Vertikalwälzmühle auch zur Trocknung herangezogen. Dies bedeutet, dass im Mahlraum oft Temperaturen von 90°C oder höher vorhanden sind. Bei einer Wassereindüsung ist es schwer sicherzustellen, dass dieses Wasser auch an oder in das Mahlbett gelangt. Anders ist es bei der hier vorgeschlagenen Ausführung, bei der das Wasser beziehungsweise anderer Fluide direkt in das Mahlbett eingespritzt werden. Auch kann mit dem Druck des Einspritzens die Eindringtiefe des Fluides beeinflusst werden, so dass mit geringerem Wasserverbrauch ein noch kompakteres und besser zu zerkleinerndes Mahlbett hergestellt werden kann. Der geringere Wasserverbrauch stellt einen energetischen Vorteil dar, weil weniger Wasser während der Mahltrocknung verdampft verden muss.

Die Erfindung wird nachfolgend anhand von schematischen Ausführungsbeispielen unter Bezugnahme auf die Figuren näher erläutert. Hierbei zeigen:
- Fig. 1:: eine seitliche Ansicht auf eine Mahlwalze mit einer erfindungsgemäßen Einrichtung zum Mahlgutabschälen;
- Fig. 2:: eine Ansicht nach II aus Fig. 1;
- Fig. 3:: eine Aufsicht auf eine Mahlwalze mit einer erfindungsgemäßen Einrichtung zum Mahlabschälen;
- Fig. 4:: eine seitliche Ansicht auf eine Mahlwalze mit einer erfindungsgemäßen Einrichtung zum Mahlgutabschälen;
- Fig. 5:: eine Ansicht nach V aus Fig. 4;
- Fig. 6:: eine seitliche Ansicht auf eine Mahlwalze mit einer erfindungsgemäßen Einrichtung zum Mahlgutabschälen mit Wassereindüsung; und
- Fig. 7:: eine vergrößerte Ansicht einer Düse zum Wassereindüsen.

In Fig. 1 ist in einer schematischen Darstellung eine Mahlwalze 4 auf einer Mahlschüssel 3 dargestellt, wobei ferner eine erfindungsgemäße Einrichtung zum Mahlgutabschälen 10 gezeigt ist.

Die Mahlschüssel 3 dreht sich in Rotationsrichtung 8. Meist ist die Mahlschüssel 3 kreisrund ausgeführt. In ihrer Mitte wird Mahlgut 20 aufgegeben, welches durch die Drehung der Mahlschüssel 3 beziehungsweise entstehende Fliegkräfte nach außen bewegt oder befördert wird. Hierdurch wird ein Mahlbett 20 auf der Mahlschüssel 3 ausgebildet. Durch die Rotation der Mahlschüssel 3 wird das Mahlgut 2 der Mahlwalze 4 zugeführt und in ihrem Mahlspalt 5 durch den Druck der Mahlwalze 4 und eventuell zusätzlichen Druck auf die Mahlwalze 4 zerkleinert.

Wie insbesondere in Rotationsrichtung 8 vor der erfindungsgemäßen Einrichtung zum Mahlgutabschälen 10 dargestellt, ist das Mahlbett 20 oft ungleichmäßig ausgebildet. Hierdurch ergeben sich zeitlich deutlich unterschiedliche Kräfte, die auf die Mahlwalze 4 beim Abrollen auf dem Mahlbett 20 auftreten. Diese Kräfte können zum Teil durch ein Federungssystem der Mahlwalze 4 abgefangen werden, sorgen jedoch auch ab einer gewissen Stärke zu einem sogenannten Vibrieren der Mahlwalze 4 beziehungsweise des gesamten Systems, das heißt der Vertikalwälzmühle, in der sich die Mahlschüssel 3 mit mehreren Mahlwalzen 4 befindet. Sobald ein Vibrieren eintritt, kann die Rotationsgeschwindigkeit 8 der Mahlschüssel 3 nicht weiter erhöht werden, wodurch der Durchsatz nicht mehr gesteigert werden kann.

Bei vielen Realisierungen ist eine Mahlanlage oft für eine konstante Rotationsgeschwindigkeit der Mahlschüssel ausgelegt. Auftretende Vibrationen stellen somit eine obere Grenze für Durchsatz und/oder Feinheit des Mahlgutes dar. Dies bedeutet man kann die gewünschten Werte bei einer Anlage nicht erreichen beziehungsweise den Durchsatz und/oder die Feinheit kann nicht weiter gesteigert werden. Wenn der Einsatz der Mahlgutabschälung aber insgesamt verfahrenstechnisch zu verringerten Vibrationen führt, könnten Neuanlagen von vorneherein mit höheren Mahlschüsseldrehzahlen und damit größeren Durchsätzen geplant und ausgeliefert werden.

Um diese Vibration zu verhindern beziehungsweise zu minimieren, wird die erfindungsgemäße Einrichtung zur Mahlgutabschälung 10 eingesetzt. Diese befindet sich in Rotationsrichtung 8 der Mahlschüssel 3 vor der Mahlwalze 4. In der hier dargestellten Ausführungsform besteht die Einrichtung zum Mahlgutabschälen 10 aus zwei wesentlichen Komponenten, die zweiteilig ausgeführt sein können, jedoch auch einteilig sein können. Zum einen ist ein Abschälmittel 14 vorgesehen, das Mahlgut 22, welches höher als die Höhe h₁ im Mahlbett 20 aufgeschüttet ist, aus dem Mahlbett 20 entfernt mit anderen Worten abschält. Dies ist deutlich in Fig. 2 gezeigt, aus der hervorgeht, dass das entfernte Mahlgut 23 nach außerhalb der Mahlschüssel 3 gefördert wird.

Zum andern ist eine Grundplatte 12 vorgesehen, auf der das Abschälmittel 14 befestigt ist. Die Grundplatte 12 erstreckt sich möglichst weit in Richtung des Mahlspaltes 5 zwischen der Mahlwalze 4 und der Mahlschüssel 3. Als Mahlspalt 5 kann der Punkt oder Bereich angesehen werden, an dem die Mahlwalze 4 ihren geringsten Abstand zur Mahlschüssel 3 aufweist.

Die Grundplatte 12 und damit auch die Einrichtung zum Mahlgutabschälen 10 kann an ihrer Unterseite im Wesentlichen parallel zur Mahlschüssel 3 verlaufen. Es ist jedoch auch möglich, dass die Einrichtung zum Mahlgutabschälen 10 leicht geneigt angeordnet ist, so dass sie an der der Mahlwalze 4 abgewandten Seite einen größeren Abstand h₁ zur Oberseite der Mahlschüssel 3 aufweist, als an der der Mahlwalze 4 zugewandten Seite. In Fig. 1 ist dieser Abstand als h₂ bezeichnet.

Ist die Einrichtung zum Mahlgutabschälen 10 also schräg, das heißt mit einem Winkel α zur Parallelen zur Oberfläche der Mahlschüssel 3 angeordnet, so wird das Mahlgut 22, welches das Mahlbett 20 ausbildet, leicht vorkomprimiert. Dies bedeutet insbesondere, dass es entlüftet wird. Hierunter versteht man, dass Luft, die sich durch die lockere Aufschüttung des Mahlgutes 22 im Mahlbett 20 befindet, aus dem Mahlbett 20 entfernt und eine dichtere Packung der Partikel erzeugt wird. Dies wiederum führt ebenfalls zu einer gleichmäßigeren Kraftbelastung der Mahlwalze 4, wodurch ein ruhigerer Lauf erreicht wird.

Wie insbesondere aus Fig. 1 ersichtlich, ist das Mittel zum Abschälen 14 pflugartig ausgebildet. In Verbindung mit Fig. 2 geht dies erneut hervor. Es hat sich hierbei als Vorteil herausgestellt, wenn das Mittel 14 hierzu eine konkave Form aufweist, welche bevorzugt derart ausgelegt ist, dass sie das abgeschälte Mahlgut 23 nach außerhalb der Mahlschüssel 3 über den Mahlschüsselrand hinaus befördert.

Obwohl es aus Fig. 1 nicht eindeutig hervorgeht, ist die Einrichtung zum Mahlgutabschälen flexibel aufgehängt, so dass sowohl die Höhe h₁ wie auch die Höhe h₂ eingestellt werden können. Dies ist bevorzugt, da je nach Durchsatz und verwendetem Mahlgut 22 unterschiedliche Höhen h₁, h₂ optimal sind. Wesentlich hierbei ist jedoch, dass die Höhe h₂ immer eine größere Höhe aufweist als der Mahlspalt 5 mit seiner Höhe h₃. Andernfalls würde es zu einem verringerten Durchsatz des Mahlgutes 22 führen.

Im Folgenden wird unter Bezugnahme auf Fig. 2, welche eine Ansicht nach II aus Fig. 1 zeigt, auf weitere Vorteile der erfindungsgemäßen Einrichtung zum Mahlgutabschälen 10 eingegangen.

In Fig. 2 ist ein Staurand 6 am Rande der Mahlschüssel 3 sichtbar. An diesem staut sich das vom Zentrum der Mahlschüssel 3 nach außen in Richtung des Randes der Mahlschüssel 3 laufende Mahlgut 22 und es entsteht eine Anböschung 25, welche auch als Mahlgutzwickel bezeichnet wird. In ähnlicher Weise befindet sich eine An- oder Aufböschung 25 in Richtung Zentrum der Mahlschüssel 3, da hier das Material 22 aufgegeben wird und erst durch die Rotation nach außen zum Rande der Mahlschüssel 3 getragen wird und damit verteilt wird.

Wie in Fig. 2 gezeigt, beginnt die Einrichtung zum Mahlgutabschälen 10 nah am Staurand 6. Hiermit ist es möglich, den Mahlgutzwickel 25 am Staurand 6 zu abzutragen und so die Anhäufung aus dem Mahlbett 20 zu entfernen, so dass der Mahlwalze 4 ein möglichst gleichmäßig und homogen ausgebildetes Mahlbett 20 zum Überrollen zur Verfügung gestellt wird.

In den Figuren 3, 4, und 5 wird nun auf eine weitere Ausgestaltung der erfindungsgemäßen Einrichtung zum Mahlgutabschälen 10 eingegangen. Hierbei ist in Fig. 3 eine Aufsicht auf die Mahlwalze 4 dargestellt. Fig. 4 stellt eine seitliche Ansicht auf die Mahlwalze 4 mit der erfindungsgemäßen Einrichtung zum Mahlbettabschälen 10 dar. Abschließend ist in Fig. 5 eine Ansicht entsprechend V aus Fig. 4 gezeigt.

In der hier dargestellten Ausführungsform sind an der Unterseite der Grundplatte 12 finnenartige Vorsprünge 16 vorgesehen, welche in das Mahlbett 20 eingedrückt werden. Diese Vorsprünge 16 drücken somit Luftausweichrillen 31 in das Mahlbett 20. Diese dienen dazu, dass bei der Kompression des Mahlbettes 20 im Mahlspalt 5 die Luft, die so verdrängt wird, entweichen kann. In diesem Zusammenhang ist es wichtig, dass, damit die entstehenden Luftausweichrillen 31 nicht wieder mit Mahlgut 22 aufgefüllt werden, die Einrichtung zum Mahlgutabschälen 10 beziehungsweise die Finnen 16 oder finnenartige Vorsprünge bis möglichst weit an den Mahlspalt 5 heranreichen, aber kurz davor enden, um der austretenden Luft Platz zu lassen. In einer weiteren Ausgestaltung ist es auch möglich die finnenartigen Vorsprünge 16 innen hohl und mit Kanälen versehen, die oberhalb der Grundplatte im Freien enden, um die Luft gezielt abzuleiten.

Abschließend wird unter Bezugnahme auf die Figuren 6 und 7 eine weitere Ausführung der erfindungsgemäßen Einrichtung zum Mahlgutabschälen 10 gezeigt. Hierbei ist in Fig. 6 wiederum eine seitliche Ansicht auf die Mahlwalze 4 dargestellt. Fig. 7 zeigt eine vergrößerte Ansicht einer Düse 25 für eine Wassereindüsung, welche in dieser Ausführungsform vorgesehen ist.

Nach dem Abschälmittel 14 ist in der Grundplatte 12 eine beziehungsweise mehrere Düsen 35 vorgesehen, welche mit einer Zuleitung 37 verbunden sind. Über diese Zuleitung 37 kann ein Fluid, insbesondere Wasser, direkt in das Mahlbett 20 eingebracht werden. Dies dient unter anderem dazu, die noch vorhandene Luft weiter zu verdrängen und die Dichte des Mahlbettes zu erhöhen. Die Wassereindüsung ist ein bekanntes Mittel, um Vibrationen beim Betrieb einer Vertikalwälzmühle zu verhindern beziehungsweise zu verringern. Vorteilhaft ist bei der hier dargestellten Ausführung, dass durch die direkte Eindüsung des Wassers in das Mahlbett 20 sichergestellt werden kann, dass das Wasser ohne wesentliche Verluste in das Mahlbett 20 gelangt.

Vertikalwälzmühlen werden oft auch zur Mahltrocknung eingesetzt, wobei im Mahlraum Temperaturen von 90°C oder mehr vorhanden sind. Wird hierbei einfach Wasser eingesprüht beziehungsweise eingenebelt, ist grundsätzlich das Problem, dass nicht sichergestellt werden kann, dass das Wasser überhaupt in das Mahlbett 20 gelangt und dort verbleibt. Durch das Eindüsen erst kurz vor den Mahlspalt 5 ist es eher unwahrscheinlich, dass das Wasser bereits wieder verdampft. Eine geringere Wassermenge stellt einen energetischen Vorteil dar, weil weniger Wasser bei der Mahltrocknung verdampft werden muss.

Zusätzlich ist in den hier dargestellten Ausführungen auch eine Keramikpanzerung 33 angedeutet, welche dazu dient, den Verschleiß der Grundplatte 12 sowie des Abschälmittels 14 zu minimieren.

Mit der erfindungsgemäßen Vertikalwälzmühle und der Einrichtung zum Mahlgutabschälen ist es somit möglich, eine hohe Laufruhe zu erreichen, wodurch der Durchsatz erhöht wird.

## Patentansprüche

1. Vertikalwälzmühle mit
einer rotierbaren Mahlschüssel (3), auf welcher im Betrieb ein Mahlbett (20) aus Mahlgut (22) ausgebildet ist,
mindestens zwei stationären, drehbaren Mahlwalzen (4), welche im Betrieb auf dem Mahlbett (20) abrollen,
wobei das Mahlgut (22) durch Rotation der Mahlschüssel (3) den Mahlwalzen (4) zugeführt wird,
wobei je eine Einrichtung zum Mahlgutabschälen (10) vor jeder Mahlwalze (4), in Rotationsrichtung (8) der Mahlschüssel (3), angeordnet ist **dadurch gekennzeichnet,**
**dass** jede Einrichtung zum Mahlgutabschälen (10) ausgebildet ist, einen Teil des sich auf der Mahlschüssel (3) befindlichen Mahlgutes (22) vor der jeweiligen Mahlwalze (4) von der Mahlschüssel (3) zu entfernen und
**dass** die Einrichtung zum Mahlgutabschälen (10) an ihrer der Mahlwalze (4) abgewandten Seite eine konkave Form aufweist.

2. Vertikalwälzmühle nach Anspruch 1,
**dadurch gekennzeichnet,**
**dass** die Einrichtung zum Mahlgutabschälen (10) eine Grundplatte (12) und ein auf der Grundplatte (12) angeordnetes Abschälmittel (14) aufweist.

3. Vertikalwälzmühle nach Anspruch 1 oder 2,
**dadurch gekennzeichnet,**
**dass** die Einrichtung zum Mahlgutabschälen (10), insbesondere das Abschälmittel (14), eine pflugähnliche Form aufweist.

4. Vertikalwälzmühle nach einem der Ansprüche 1 bis 3,
**dadurch gekennzeichnet,**
**dass** die Einrichtung zum Mahlgutabschälen (10) ausgebildet ist, das zu entfernende Mahlgut (22) nach außerhalb der Mahlschüssel (3) über einen Mahlschüsselrand zu befördern.

5. Vertikalwälzmühle nach einem der Ansprüche 1 bis 4,
**dadurch gekennzeichnet,**
**dass** die Einrichtung zum Mahlgutabschälen (10) ausgebildet ist, durch Entfernen des Mahlgutes (22) ein Mahlbett (20) mit einer gleichmäßigen Höhe (h₂) vor der Mahlwalze (4) auszubilden.

6. Vertikalwälzmühle nach einem der Ansprüche 1 bis 5,
**dadurch gekennzeichnet,**
**dass** die Mahlbetthöhe (h₂) nach der Einrichtung zum Mahlgutabschälen (10), in Rotationsrichtung der Mahlschüssel (3), größer als der Mahlspalt (5) zwischen der Mahlwalze (4) und der Mahlschüssel (3) ist.

7. Vertikalwälzmühle nach einem der Ansprüche 1 bis 6,
**dadurch gekennzeichnet,**
**dass** die Einrichtung zum Mahlgutabschälen (10) höhenverstellbar ausgebildet ist, um die Höhe über der Mahlschüssel (3) einzustellen.

8. Vertikalwälzmühle nach einem der Ansprüche 1 bis 7,
**dadurch gekennzeichnet,**
**dass** sich die Einrichtung zum Mahlgutabschälen (10) über einen Teil der Breite oder über die gesamte Breite der Mahlwalze (4) erstreckt.

9. Vertikalwälzmühle nach einem der Ansprüche 1 bis 8,
**dadurch gekennzeichnet,**
**dass** die Mahlschüssel einen Staurand (6) aufweist.

10. Vertikalwälzmühle nach einem der Ansprüche 1 bis 9,
**dadurch gekennzeichnet,**
**dass** sich die Einrichtung zum Mahlgutabschälen (10) vom Staurand (6) der Mahlschüssel (3) in Richtung des Zentrums der Mahlschüssel (3) entlang der Breite der Mahlwalze (4) erstreckt.

11. Vertikalwälzmühle nach einem der Ansprüche 1 bis 10,
**dadurch gekennzeichnet,**
**dass** die Einrichtung zum Mahlgutabschälen (10) schräg in Bezug auf die Rotationsrichtung (8) der Mahlschüssel (3) angeordnet ist, wobei sie auf der der Mahlwalze (4) abgewandten Seite einen größeren Abstand (h₁) zur Mahlschüssel (3) aufweist als auf der der Mahlwalze (4) zugewandten Seite.

12. Vertikalwälzmühle nach einem der Ansprüche 1 bis 11,
**dadurch gekennzeichnet,**
**dass** die Einrichtung zum Mahlgutabschälen (10) bis an den Mahlspalt (5) reichend, angeordnet ist und sich innerhalb der Fläche der senkrechten Projektion der Mahlwalze (4) erstreckt.

13. Vertikalwälzmühle nach einem der Ansprüche 1 bis 12,
**dadurch gekennzeichnet,**
**dass** an der Unterseite der Einrichtung zum Mahlgutabschälen (10), insbesondere an der Grundplatte (12), in das Mahlbett (20) hineinreichende Finnen (16) vorgesehen sind, welche sich im Wesentlichen in Rotationsrichtung (8) der Mahlschüssel (3) erstrecken.

14. Vertikalwälzmühle nach einem der Ansprüche 1 bis 13,
**dadurch gekennzeichnet,**
**dass** an der Unterseite der Einrichtung zum Mahlgutabschälen (10), insbesondere an der Grundplatte (12), Düsen (35) zum Einleiten von Fluiden in das Mahlbett (20) vorgesehen sind.

## Claims

1. Vertical roller mill having
a rotatable grinding bowl (3) upon which, in operation, a grinding bed (20) made of mill feed (22) is formed,
at least two stationary, rotatable grinding rollers (4) which, in operation, roll upon the grinding bed (20),
the mill feed (22) being fed to the grinding rollers (4) by rotation of the grinding bowl (3),
wherein in each case a mill feed scraping means (10) is arranged, with respect to the direction of rotation (8) of the grinding bowl (3), in front of each grinding roller (4),
**characterized in that**
that each mill feed scraping means (10) is designed to remove a portion of the mill feed (22) that is located on the grinding bowl (3) from the grinding bowl (3) in front of the respective grinding roller (4), and
that the mill feed scraping means (10) has a concave shape on the side facing away from the grinding roller (4).

2. Vertical roller mill according to claim 1,
**characterized in that**
the mill feed scraping means (10) comprises a baseplate (12) and a scraper (14) arranged upon said baseplate (12).

3. Vertical roller mill according to claim 1 or 2,
**characterized in that**
the mill feed scraping means (10), in particular the scraper (14), has a plow-like shape.

4. Vertical roller mill according to any of claims 1 to 3,
**characterized in that**
the mill feed scraping means (10) is designed in such a way that the mill feed (22) which is to be removed is conveyed out of the grinding bowl (3) over a grinding bowl edge.

5. Vertical roller mill according to any of claims 1 to 4,
**characterized in that**
the mill feed scraping means (10) is designed to form, by way of removing the mill feed (22), a grinding bed (20) having a uniform height (h₂) in front of the grinding roller (4).

6. Vertical roller mill according to any of claims 1 to 5,
**characterized in that**
with respect to the direction of rotation of the grinding bowl (3), the grinding bed height (h₂) after the mill feed scraping means (10) is greater than the milling gap (5) between the grinding roller (4) and the grinding bowl (3).

7. Vertical roller mill according to any of claims 1 to 6,
**characterized in that**
the height of the mill feed scraping means (10) is designed to be adjustable in order to set the height above the grinding bowl (3).

8. Vertical roller mill according to any of claims 1 to 7,
**characterized in that**
the mill feed scraping means (10) extends across a portion of the width or across the entire width of the grinding roller (4).

9. Vertical roller mill according to any of claims 1 to 8,
**characterized in that**
the grinding bowl comprises a retaining edge (6).

10. Vertical roller mill according to any of claims 1 to 9,
**characterized in that**
the mill feed scraping means (10) extends from the retaining edge (6) of the grinding bowl (3), along the width of the grinding roller (4), and toward the center of the grinding bowl (3).

11. Vertical roller mill according to any of claims 1 to 10,
**characterized in that**
the mill feed scraping means (10) is arranged at an angle with respect to the direction of rotation (8) of the grinding bowl (3), the side of said means facing away from the grinding roller (4) having a greater distance (h₁) from the grinding bowl (3) than the side facing toward the grinding roller (4).

12. Vertical roller mill according to any of claims 1 to 11,
**characterized in that**
the mill feed scraping means (10) is arranged so as to extend as far as the milling gap (5) and extends inside of the vertical projection plane of the grinding roller (4).

13. Vertical roller mill according to any of claims 1 to 12,
**characterized in that**
fins (16) which reach into the grinding bed (20) are provided on the bottom side of the mill feed scraping means (10), in particular on the baseplate (12), said fins extending substantially in the direction of rotation (8) of the grinding bowl (3).

14. Vertical roller mill according to any of claims 1 to 13,
**characterized in that**
nozzles (35) are provided on the bottom side of the mill feed scraping means (10), in particular on the baseplate (12), in order to introduce fluids into the grinding bed (20).

## Revendications

1. Broyeur à rouleaux vertical, comprenant:
une cuvette de broyage rotative (3), sur laquelle, en fonctionnement, un lit de broyage (20) en matière à broyer (22) est formé,
au moins deux rouleaux de broyage stationnaires rotatifs (4) qui, en fonctionnement, roulent sur le lit de broyage (20),
dans lequel la matière à broyer (22) est amenée aux rouleaux de broyage (4) par rotation de la cuvette de broyage (3),
dans lequel un dispositif pour racler la matière à broyer (10) est chaque fois disposé avant chaque rouleau de broyage (4) dans le sens de rotation (8) de la cuvette de broyage (3),
**caractérisé en ce que**
chaque dispositif pour racler la matière à broyer (10) est configuré de manière à éliminer de la cuvette de broyage (3) une partie de la matière à broyer (22) qui se trouve sur la cuvette de broyage (3) avant le rouleau de broyage respectif (4), et
le dispositif pour racler la matière à broyer (10) présente une forme concave sur son côté situé à l'opposé du rouleau de broyage (4).

2. Broyeur à rouleaux vertical selon la revendication 1, **caractérisé en ce que** le dispositif pour racler la matière à broyer (10) présente une plaque de base (12) et un moyen de raclage (14) qui est disposé sur la plaque de base (12).

3. Broyeur à rouleaux vertical selon la revendication 1 ou 2, **caractérisé en ce que** le dispositif pour racler la matière à broyer (10), en particulier le moyen de raclage (14), se présente sous la forme d'une charrue.

4. Broyeur à rouleaux vertical selon l'une quelconque des revendications 1 à 3, **caractérisé en ce que** le dispositif pour racler la matière à broyer (10) est configuré de manière à transporter la matière à broyer à enlever (22) vers l'extérieur de la cuvette de broyage (3) par-dessus un bord de la cuvette de broyage.

5. Broyeur à rouleaux vertical selon l'une quelconque des revendications 1 à 4, **caractérisé en ce que** le dispositif pour racler la matière à broyer (10) est configuré de manière à former par enlèvement de la matière à broyer (22) un lit de broyage (20) qui présente une hauteur uniforme (h₂) avant le rouleau de broyage (4).

6. Broyeur à rouleaux vertical selon l'une quelconque des revendications 1 à 5, **caractérisé en ce que** la hauteur (h₂) du lit de broyage après le dispositif pour racler la matière à broyer (10) dans le sens de rotation de la cuvette de broyage (3) est plus grande que la fente de broyage (5) entre le rouleau de broyage (4) et la cuvette de broyage (3).

7. Broyeur à rouleaux vertical selon l'une quelconque des revendications 1 à 6, **caractérisé en ce que** le dispositif pour racler la matière à broyer (10) est réalisé sous une forme réglable en hauteur, dans le but de régler la hauteur au-dessus de la cuvette de broyage (3).

8. Broyeur à rouleaux vertical selon l'une quelconque des revendications 1 à 7, **caractérisé en ce que** le dispositif pour racler la matière à broyer (10) s'étend sur une partie de la largeur ou sur la totalité de la largeur du rouleau de broyage (4).

9. Broyeur à rouleaux vertical selon l'une quelconque des revendications 1 à 8, **caractérisé en ce que** la cuvette de broyage présente un bord de retenue (6).

10. Broyeur à rouleaux vertical selon l'une quelconque des revendications 1 à 9, **caractérisé en ce que** le dispositif pour racler la matière à broyer (10) s'étend à partir du bord de retenue (6) de la cuvette de broyage (3) en direction du centre de la cuvette de broyage (3) le long de la largeur du rouleau de broyage (4).

11. Broyeur à rouleaux vertical selon l'une quelconque des revendications 1 à 10, **caractérisé en ce que** le dispositif pour racler la matière à broyer (10) est disposé en oblique par rapport au sens de rotation (8) de la cuvette de broyage (3), dans lequel il présente sur le côté situé à l'opposé du rouleau de broyage (4) une plus grande distance (h₁) par rapport à la cuvette de broyage (3) que sur le côté tourné vers le rouleau de broyage (4).

12. Broyeur à rouleaux vertical selon l'une quelconque des revendications 1 à 11, **caractérisé en ce que** le dispositif pour racler la matière à broyer (10) est disposé de manière à s'étendre jusqu'à la fente de broyage (5) et s'étend à l'intérieur de la surface de la projection verticale du rouleau de broyage (4).

13. Broyeur à rouleaux vertical selon l'une quelconque des revendications 1 à 12, **caractérisé en ce qu'**il est prévu sur le côté inférieur du dispositif pour racler la matière à broyer (10), en particulier sur la plaque de base (12), des ailettes (16) qui pénètrent dans le lit de broyage (20) et qui s'étendent essentiellement dans le sens de rotation (8) de la cuvette de broyage (3).

14. Broyeur à rouleaux vertical selon l'une quelconque des revendications 1 à 13, **caractérisé en ce qu'**il est prévu sur le côté inférieur du dispositif pour racler la matière à broyer (10), en particulier sur la plaque de base (12), des buses (35) destinées à introduire des fluides dans le lit de broyage (20).
